# EUROPÄISCHE PATENTSCHRIFT

(11) **EP 0 818 605 B1**
(45) Veröffentlichungstag und Bekanntmachung des Hinweises auf die Patenterteilung: **08.05.2002**
(21) Anmeldenummer: 97110513.5
(22) Anmeldetag: 26.06.1997
(51) Int. Cl.: F01C 1/32

(54) **Kreiskolbenmaschine**
Rotary engine
Machine rotative

(30) Priorität: 08.07.1996 DE 19627501
(43) Veröffentlichungstag der Anmeldung: 14.01.1998
(73) Patentinhaber: Landgraf, Richard, 92670 Windischeschenbach (DE)
(72) Erfinder: Landgraf, Richard, 92670 Windischeschenbach (DE)
(74) Vertreter: Schaumburg, Thoenes & Thurn

(56) Entgegenhaltungen:
- DE-A- 1 628 125
- DE-C- 815 371
- GB-A- 632 414
- US-A- 2 635 553
- US-A- 4 280 798
- FELIX WANKEL: "Einteilung der Rotationskolbenmaschinen" 1963 , DEUTSCHE VERLAGS-ANSTALT , STUTTGART XP002070841 * Tabelle 10 * Kreiseingriff und Hubeingriff - aussenachsige Bauarten * Spalte 11-14, Zeile VII *

## Beschreibung

Die Erfindung betrifft eine Kreiskolbenmaschine mit einem Gehäuse, in dem eine zylindrische Kammer ausgebildet ist, einem Kreiskolben, der auf einer in der Längsachse der Kammer verlaufenden Welle drehbar exzentrisch gelagert ist, einem im Gehäuse gelagerten, im wesentlichen in einer die Längsachse einschließenden Ebene hin und her bewegbaren Schieber, der mit einer Dichtfläche auf der Mantelfläche des Kreiskolbens kraftbeaufschlagt aufliegt und den Raum zwischen innerer Umfangsfläche der Kammer und Mantelfläche des Kreiskolbens in eine Aufnahme- und eine Abgabekammer dichtend teilt, und mit einem Zuführkanal bzw. einem Auslaßkanal zum Zuführen von Medium zur Aufnahmekammer bzw. zum Abführen des Mediums aus der Abgabekammer, wenn bei Drehung der Welle die Mantelfläche des Kreiskolbens an der zylindrischen Umfangsfläche der Kammer anliegt.

Eine derartige als Rotationskolbenpumpe ausgebildete Kreiskolbenmaschine ist aus der DE 29 14 527 C2 bekannt. Der Schieber der bekannten Kreiskolbenmaschine steht in Druckkontakt mit der Mantelfläche des Kreiskolbens und berührt diesen mit einer langgestreckten Fläche, die eine Mantellinie des Kreiskolbens enthält. Aufgrund der Exzentrizität des Kreiskolbens entsteht zwischen der Mantelfläche des Kreiskolbens und der Auflagefläche des Schiebers eine Relativbewegung, wenn der Kreiskolben über diese Auflagefläche hinweg abrollt. Somit entsteht Verschleiß an der Dichtfläche des Schiebers und am Mantel des Kreiskolbens, der die Abdichtung zwischen Aufnahme- und Abgabekammer beeinträchtigt. Außerdem entsteht aufgrund der linienhaften Berührungsfläche zwischen Schieber und Mantelfläche des Kreiskolbens ein hoher Flächendruck, der den Verschleiß weiter erhöht.

Aus der DE 44 18 262 A1 ist eine Kreiskolbenmaschine bekannt, bei der der Schieber als zusätzliches Teil ein Dichtelement enthält, welches in einer Ausnehmung des Schiebers schwenkbar gelagert ist. Das Dichtelement hat eine Dichtfläche, die auf der Mantelfläche des Kreiskolbens aufliegt. Bei Drehung der Antriebs- oder Abtriebswelle des Kreiskolbens rollt die Mantelfläche des Kreiskolbens auf der zylindrischen Umfangsfläche der Kammer ab. Dementsprechend ergibt sich auch eine Relativbewegung zwischen der Dichtfläche des Dichtelements und der Mantelfläche des Kreiskolbens. Die Rollreibung zwischen der inneren Umfangsfläche der Kammer und der Mantelfläche des Kreiskolbens sowie zwischen letzterer und der Dichtfläche des Dichtelements führt zu einem Verschleiß, der die Betriebstüchtigkeit der Kreiskolbenmaschine verringert.

Ferner ist aus der DE 195 17 451 desselben Anmelders der vorliegenden Erfindung eine Kreiskolbenmaschine bekannt, bei der die Dichtfläche am Schieber in einer im Kreiskolben an seiner Mantelfläche parallel zur Längsachse der Kammer ausgebildeten Ausnehmung gleitend gelagert ist. Die Ausnehmung hat eine mit der Dichtfläche zusammenwirkende Gegenfläche, die an die Kurvenform der Dichtfläche angepaßt ist. Es hat sich nun gezeigt, daß es relativ aufwendig ist, die Ausnehmung im Kreiskolben und die Kurvenform der Dichtfläche mit hoher Präzision zu fertigen, um eine hohe Dichtheit zu gewährleisten. Um jedoch einen hohen Wirkungsgrad der Kreiskolbenmaschine auch im niedrigen Drehzahlbereich zu erreichen, ist eine hohe Dichtheit des Arbeitsraumes erforderlich.

Es ist Aufgabe der Erfindung, eine Kreiskolbenmaschine anzugeben, die eine hohe Dichtheit zwischen Aufnahmekammer und Abgabekammer gewährleistet und die einen geringen Verschleiß hat.

Diese Aufgabe wird für die eingangs genannte Kreiskolbenmaschine dadurch gelöst, daß die Dichtfläche am Schieber eine plane Fläche ist, die an einer planen Gegenfläche gleitend anliegt, welche an der Mantelfläche des Kreiskolbens ausgebildet ist.

Die plane Dichtfläche und die plane Gegenfläche können durch herkömmliche Werkzeugmaschinen mit höchster Präzision hergestellt werden. Demgemäß ergibt sich eine hohe Dichtheit zwischen Aufnahme- und Abgabekammer. Da die beiden planen Flächen kraftbeaufschlagt aufeinander liegen, wird ein Abrollen der Mantelfläche des Kreiskolbens auf der zylindrischen Umfangsfläche der Kammer verhindert. Vielmehr wird die Mantelfläche des Kreiskolbens bei Drehung der Welle gegen die Umfangsfläche der Kammer gedrückt, wobei einander korrespondierende Ortspunkte der Umfangsfläche und der Mantelfläche bei jeder Umdrehung der Welle sich einander nähern, dann in Kontakt gelangen und sich wieder voneinander entfernen. Auch zwischen Dichtfläche und Gegenfläche wird eine Abrollbewegung vermieden. Es wird also der Verschleiß aufgrund von Rollreibung in der Kammer sowie am Schieber deutlich verringert und damit der Wirkungsgrad der Kreiskolbenmaschine und seine Zuverlässigkeit verbessert. Die Dichtfläche des Schiebers liegt auf der ihr zugewandten Gegenfläche des Kreiskolbens an, wobei sich eine große Berührungsfläche ergibt. Aufgrund dieser großen Berührungsfläche wird auch bei hoher Kraftbeaufschlagung nur ein geringer Flächendruck erzeugt, wodurch eine hohe Dichtheit bei hohen Drücken erreicht wird und dennoch der Verschleiß gering ist.

Die Kreiskolbenmaschine nach der Erfindung kann als Pumpe, Verdichter oder als Antriebsmotor verwendet werden. Aufgrund der verringerten Belastung an der Dichtfläche des Schiebers können die Arbeitsdrücke und auch die Arbeitstemperaturen hoch sein, ohne daß hoher Verschleiß zu befürchten ist. Auch kann die Kreiskolbenmaschine durch die verbesserte Dichtheit bei niedrigen Drehzahlen hohe Drehmomente haben.

Ausführungsbeispiele der Erfindung werden nachfolgend anhand der Zeichnungen erläutert. Darin zeigt:
- Figur 1: eine Kreiskolbenmaschine, die als Antriebsmotor arbeitet, wobei der Schieber als Ventil für den Einlaß der Expansionsgase in den Arbeitsraum dient,
- Figur 2: die Kreiskolbenmaschine nach Figur 1 in Schnittdarstellung gemäß der Linie B-B,
- Figur 3: die Kreiskolbenmaschine nach Figur 1 in einer Schnittdarstellung längs der Linien C-C,
- Figur 4: eine Kreiskolbenmaschine ähnlich der Figur 1, die jedoch als Verdichter arbeitet, und
- Figur 5: die als Verdichter arbeitende Kreiskolbenmaschine nach Figur 4 in Schnittdarstellung längs der Linie D-D.

Die Figuren 1, 2 und 3 zeigen eine Kreiskolbenmaschine nach der Erfindung, die als Antriebsmotor arbeitet. Figur 1 zeigt die Kreiskolbenmaschine in einer Ansicht aus Richtung A gemäß Figur 2 gesehen. Die Kreiskolbenmaschine hat eine mittlere Platte 10 mit einem kreisrunden Durchbruch, der die Kammer 11 bildet. In der Kammer 11 ist ein Kreiskolben 12 auf einer exzentrischen Kurbel 13 mit einer Welle 14 drehbar gelagert. Der Kreiskolben 12, der seitlich gegen Seitenplatten 22 und 23 (vgl. Figur 2) dichtend anliegt, hat an seiner Mantelfläche eine Abflachung, welche eine plane Gegenfläche 16a für die plane Dichtfläche 16b eines Schiebers 17 bildet. Der Schieber 17 ist in einer Ausnehmung 21 der Platte 10 verschiebbar und dichtend gelagert. Der Schieber 17 hat ferner eine Aussparung 19, welche als Einlaßventil für die Arbeitsmedien in der Kammer 11 dient. Die Platte 10 hat ferner einen Zuführkanal 24 sowie einen Auslaßkanal 25. Über den Zuführkanal 24 wird das Arbeitsmedium der Kammer 11 zugeführt und nach Abgabe seines Energieinhaltes der Arbeit über den Auslaßkanal 25 wieder abgeführt.

Figur 2 zeigt einen Querschnitt längs der Linie B-B nach Figur 1. Der Schieber 17, der Kreiskolben 12 und die Welle 14 enthalten ein Kanalsystem 18, welches Schmiermittel 26 an mehrere Gleitflächen verteilt. Ein Vorrat an Schmiermittel 26 ist oberhalb des Schiebers 17 angeordnet und wird mit Gasdruck P beaufschlagt.

Figur 3 zeigt einen Querschnitt längs der Linie C-C nach Figur 1. Es wird der Aufbau des Zuführkanals 24, der Ausnehmung 19 im Schieber 17 und ihre Funktion als Ventil sowie der Auslaßkanal 25 sichtbar.

Bei der Anwendung der Kreiskolbenmaschine als Wärmekraftmaschine, d.h. als Antriebsmotor, dient der Zuführkanal 24 als Brennkammer, wobei verdichtete Luft von außen zugeführt wird. Die bei der Verbrennung in der Brennkammer 24 entstehenden Expansionsgase werden über die als Ventil wirkende Ausnehmung 19 und bei entsprechender Stellung des Schiebers 17 in den Arbeitsraum der Kammer 11 geleitet. Diese Expansionsgase entspannen sich und geben ihren Energieinhalt als Dreharbeit an den Kreiskolben 12 ab.

Figur 4 zeigt die erfindungsgemäße Kreiskolbenmaschine als Verdichter. Gleiche Teile wie bei den bisherigen Figuren sind gleich bezeichnet. Die in Figur 4 gezeigte Ansicht entspricht der aus Sicht A gemäß Figur 2. Die Kreiskolbenmaschine als Verdichter ist ähnlich der nach Figur 1 beschriebenen Kreiskolbenmaschine als Antriebsmotor. Abweichungen liegen darin, daß die Drehrichtung gemäß Pfeil P2 entgegengesetzt der Drehrichtung nach Pfeil P1 ist. Die Kreiskolbenmaschine als Verdichter hat einen Zuführkanal 27 und einen Abgabekanal 29 für das verdichtete Medium. Der Abgabekanal 29 enthält ein Ventil V1, dessen Aufbau in der bereits erwähnten Patentanmeldung DE 195 17 451 ausführlich beschrieben ist. Ein weiterer Unterschied betrifft den Schieber 17, welcher keine Aussparung 19 enthält, da ein derartiges Ventil nicht benötigt wird.

Die Figur 4 zeigt die Kreiskolbenmaschine in einer Drehphase von 270°. In diesem Zustand ist in die Aufnahmekammer 11a über den Zuführkanal 27 Medium eingeströmt, während das in einem Arbeitstakt zuvor eingeströmte Medium in der Abgabekammer 11b verdichtet worden ist. Bei Überdruck des Mediums in der Abgabekammer 11b in bezug auf den Druck im Abgabekanal 29 öffnet das Ventil V1, so daß das Medium abströmt. Im gezeigten Zustand des Kreiskolbens 12 ist die Exzentrizität E in bezug zur Längsachse L zu erkennen.

Figur 5 zeigt die Kreiskolbenmaschine nach Figur 4 im Querschnitt längs der Linie D-D. Gut zu erkennen ist der Zuführkanal 27, der Schieber 17, das Auslaßventil V1 und der Auslaßkanal 29.

Die Kreiskolbenmaschine nach den Figuren 4 und 5 5 kann als Verdichter für den Antriebsmotor nach Figur 1 verwendet werden, wobei die im Auslaßkanal 28 strömende Luft der Brennkammer 24 des Antriebsmotors zugeführt wird.

Die beschriebene Kreiskolbenmaschine kann in einer Kreiskolbeneinrichtung verwendet werden, die im wesentlichen zwei gleichartige Kreiskolbenmaschinen enthält. Hierbei werden zwei Kreiskolbenmaschinen auf einer einzigen Platte in einer Ebene liegend angeordnet, wobei zwei Schieber miteinander mechanisch gekoppelt sind oder nur ein einziger Schieber für beide Kreiskolbenmaschinen verwendet wird. Die Arbeitsphasen der beiden Kreiskolbenmaschinen sind um 180° gegeneinander verschoben. Eine derartige Kreiskolbeneinrichtung ist in der DE 195 17 451 ausführlich beschrieben. Außerdem kann die Kreiskolbenmaschine nach der vorliegenden Erfindung auch in zweistufigen Anordnungen eingesetzt werden, wie diese ebenfalls in der erwähnten Patentanmeldung desselben Anmelders der vorliegenden Erfindung beschrieben sind.

## Patentansprüche

1. Kreiskolbenmaschine mit einem Gehäuse, in dem eine zylindrische Kammer (11) ausgebildet ist, einem Kreiskolben (12), der auf einer in der Längsachse (L) der Kammer (11) verlaufenden Welle (14) drehbar exzentrisch gelagert ist, einem im Gehäuse gelagerten, im wesentlichen in einer die Längsachse (L) einschließenden Ebene hin und her bewegbaren Schieber (17), der mit einer Dichtfläche (16b) auf der Mantelfläche des Kreiskolbens (12) kraftbeaufschlagt aufliegt und den Raum zwischen innerer Umfangsfläche der Kammer (11) und Mantelfläche des Kreiskolbens (12) in eine Aufnahme- und eine Abgabekammer (11a bzw. 11b) dichtend teilt, und mit einem Zuführkanal (24, 27) bzw. einem Auslaßkanal (25, 29) zum Zuführen von Medium zur Aufnahmekammer (11a) bzw. zum Abführen des Mediums aus der Abgabekammer (11b), wenn bei Drehung der Welle (14) die Mantelfläche des Kreiskolbens an der zylindrischen Umfangsfläche der Kammer (11) anliegt, **dadurch gekennzeichnet, daß** die Dichtfläche (16b) am Schieber (17) eine plane Fläche ist, die an einer planen Gegenfläche (16a) gleitend anliegt, welche an der Mantelfläche des Kreiskolbens (12) ausgebildet ist.

2. Kreiskolbenmaschine nach Anspruch 1, **dadurch gekennzeichnet, daß** die Dichtfläche (16b) und die Gegenfläche (16a) im wesentlichen senkrecht zur Längsachse des Schiebers angeordnet sind.

3. Kreiskolbenmaschine nach Anspruch 1 oder 2, **dadurch gekennzeichnet, daß** die Dichtfläche (16b) und die Gegenfläche (16a) gleich groß und rechteckförmig oder quadratisch sind, daß die Breite der Rechteckform gleich der Breite des Kreiskolbens (12) ist, und daß die Länge der Rechteckform im Bereich von 1/10 bis 5/10 des Durchmessers des Kreiskolbens (12) liegt, mindestens jedoch 5 mm beträgt.

4. Kreiskolbenmaschine nach Anspruch 3, **dadurch gekennzeichnet, daß** die Länge der Rechteckform das 0,2 bis 0,35-Fache des Durchmessers des Kreiskolbens (12) beträgt.

5. Kreiskolbenmaschine nach einem der vorhergehenden Ansprüche, **dadurch gekennzeichnet, daß** der Schieber (17) mit einer vorbestimmten Kraft, vorzugsweise durch eine Feder, einen pneumatisch oder einen hydraulisch arbeitenden Tauchkolben, gegen die Gegenfläche (16a) des Kreiskolbens (12) gedrückt wird.

6. Kreiskolbenmaschine nach einem der vorhergehenden Ansprüche, **dadurch gekennzeichnet, daß** der Schieber (17) und der Kreiskolben (12) ein Kanalsystem (18) enthält, durch das Gleitflächen der Kreiskolbenmaschine mit Schmiermittel versorgt werden.

7. Kreiskolbenmaschine nach Anspruch 6, **dadurch gekennzeichnet, daß** der Kreiskolben eine von der Gegenfläche (16a) bis zur Kurbeloberfläche und/oder zu den Seitenflächen der Kammer (11) verlaufende Bohrungen enthält, durch die die Gleitflächen mit Schmiermittel versorgt wird.

8. Kreiskolbenmaschine nach einem der vorhergehenden Ansprüche, **dadurch gekennzeichnet, daß** die innere Umfangsfläche der Kammer (11) und/oder die seitlichen Flächen der zylindrischen Kammer mindestens in dem Bereich, der mit dem Kreiskolbenmantel in Kontakt steht, poliert und/oder mit einer verschleißarmen Schicht beschichtet ist, vorzugsweise durch ein Plasma-CVD-Verfahren mit modifiziertem superharten Kohlenstoff beschichtet ist.

9. Kreiskolbenmaschine nach einem der vorhergehenden Ansprüche, **dadurch gekennzeichnet, daß** zumindest eines der folgenden Teile, nämlich die mittlere Platte (10), die seitlichen Platten (22, 23), der Schieber (17), der Kreiskolben (12), die Kurbel (13) sowie die Welle (14), oder sämtliche genannten Teile aus Keramik, vorzugsweise aus Aluminiumcxid, Siliziumkarbid oder Siliziumnitrid gefertigt sind.

## Claims

1. A rotary piston engine with a housing in which a cylindrical chamber (11) is formed, with a rotary piston (12) which is mounted eccentrically to rotate on a shaft (14) extending along the longitudinal axis (L) of the chamber (11), with a slide (17) mounted in the housing and adapted to reciprocate substantially in a plane enclosing the longitudinal axis (L), said slide bearing, with the application of a force, by a sealing surface (16b) on to the outer surface of the rotary piston (12) and sealingly dividing the space between the inner peripheral surface of the chamber (11) and the outer surface of the rotary piston (12) into a receiving chamber and a delivery chamber (11a and 11b respectively), and with a feed duct (24, 27) and an exhaust duct (25, 29) for feeding medium to the receiving chamber (11a) and for discharging medium from the delivery chamber (11b) when, on rotation of the shaft (14), the outer surface of the rotary piston bears against the cylindrical peripheral surface of the chamber (11), **characterised in that** the sealing surface (16b) on the slide (17) is a plane surface which bears slidingly against a plane co-acting surface (16a) formed on the outer surface of the rotary piston (12).

2. A rotary piston engine according to claim 1, **characterised in that** the sealing surface (16b) and the co-acting surface (16a) are disposed substantially perpendicularly to the longitudinal axis of the slide.

3. A rotary piston engine according to claim 1 or 2, **characterised in that** the sealing surface (16b) and the co-acting surface (16a) are of equal size and are rectangular or square, **in that** the width of the rectangular shape is equal to the width of the rotary piston (12), and **in that** the length of the rectangular shape is in the range from 1/10 to 5/10 of the diameter of the rotary piston (12), but is at least 5 mm.

4. A rotary piston engine according to claim 3, **characterised in that** the length of the rectangular shape is 0.2 to 0.35 times the diameter of the rotary piston (12).

5. A rotary piston engine according to any one of the preceding claims, **characterised in that** the slide (17) is pressed against the co-acting surface (16a) of the rotary piston (12) by a predetermined force, preferably by a spring, a pneumatic plunger, or a hydraulic plunger.

6. A rotary piston engine according to any one of the preceding claims, **characterised in that** the slide (17) and the rotary piston (12) contain a duct system (18) by means of which sliding surfaces of the rotary piston engine are provided with lubricant.

7. A rotary piston engine according to claim 6, **characterised in that** the rotary piston contains bores extending from the co-acting surface (16a) to the crank surface and/or to the side surfaces of the chamber (11), by means of which bores the sliding surfaces are provided with lubricant.

8. A rotary piston engine according to any one of the preceding claims, **characterised in that** the inner peripheral surface of the chamber (11) and/or the lateral surfaces of the cylindrical chamber at least in the area in contact with the outer surface of the rotary piston, is polished and/or coated with a hard-wearing coating, preferably being coated with modified superhard carbon by a plasma-CVD process.

9. A rotary piston engine according to any one of the preceding claims, **characterised in that** at least one of the following parts, i.e. the central plate (10), the side plates (22, 23), the slide (17), the rotary piston (12), the crank (13) and the shaft (14), or all the said parts, are made from ceramics, preferably from aluminium oxide, silicon carbide or silicon nitride.

## Revendications

1. Machine à piston rotatif, comportant
- un boîtier dans lequel est ménagée une chambre cylindrique (11),
- un piston rotatif (12) qui est monté excentriquement à rotation sur un arbre (14) s'étendant selon l'axe longitudinal (L) de la chambre (11),
- un coulisseau (17) monté dans le boîtier en étant mobile alternativement sensiblement dans un plan contenant l'axe longitudinal (L), lequel coulisseau présente une surface d'étanchéité (16b) appuyant en force sur la surface d'enveloppe du piston rotatif (12), et divise de façon étanche l'espace entre une surface périphérique interne de la chambre (11) et la surface d'enveloppe du piston rotatif (12) en une chambre d'admission et une chambre d'évacuation (11a ou 11b), et
- un canal d'amenée (24, 27) ou un canal d'évacuation (25, 29), pour amener un médium à la chambre d'admission (11a) ou pour évacuer le médium de la chambre d'évacuation (11b) lorsque la surface d'enveloppe du piston rotatif appuie contre la surface périphérique cylindrique de la chambre (11) quand l'arbre (14) est en rotation,
**caractérisée en ce que** la surface d'étanchéité (16b) au niveau du coulisseau (17) est une surface plane qui appuie à glissement contre une surface plane opposée (16a) qui est conformée sur la surface d'enveloppe du piston rotatif (12).

2. Machine à piston rotatif selon la revendication 1, **caractérisée en ce que** la surface d'étanchéité (16b) et la surface opposée (16a) sont agencées sensiblement perpendiculairement à l'axe longitudinal du coulisseau.

3. Machine à piston rotatif selon la revendication 1 ou 2 **caractérisée en ce que** la surface d'étanchéité (16b) et la surface opposée (16a) sont de même dimension et de forme rectangulaire ou carrée, **en ce que** la largeur de la forme rectangulaire est égale à la largeur du piston rotatif (12), et **en ce que** la longueur de la forme rectangulaire est égale à une valeur comprise entre 1/10 et 5/10 du diamètre du piston rotatif (12), en étant cependant au moins égale à 5 mm.

4. Machine à piston rotatif selon la revendication 3, **caractérisée en ce que** la longueur de la forme rectangulaire est égale à une valeur comprise entre 0,2 et 0,35 fois le diamètre du piston rotatif (12).

5. Machine à piston rotatif selon l'une des revendications précédentes, **caractérisée en ce que** le coulisseau (17) est poussé avec une force prédéterminée, de préférence par un ressort, un piston plongeur pneumatique ou un piston plongeur hydraulique, contre la surface opposée (16a) du piston rotatif (12).

6. Machine à piston rotatif selon l'une des revendications précédentes, **caractérisée en ce que** le coulisseau (17) et le piston rotatif (12) comportent un système de canaux (18) permettant d'alimenter en agent lubrifiant les surfaces de coulissement de la machine à piston rotatif.

7. Machine à piston rotatif selon la revendication 6, **caractérisée en ce que** le piston rotatif comporte des alésages s'étendant de la surface opposée (16a) à la surface de manivelle et/ou aux surfaces latérales de la chambre (11), permettant d'alimenter en agent lubrifiant les surfaces de coulissement.

8. Machine à piston rotatif selon l'une des revendications précédentes, **caractérisée en ce que** la surface périphérique interne de la chambre (11) et/ou les surfaces latérales de la chambre cylindrique sont polies et/ou sont revêtues d'une couche anti-abrasive au moins dans la région qui est en contact avec l'enveloppe du piston rotatif, le revêtement étant de préférence réalisé par un procédé CVD activé au plasma employant du carbone superdur modifié.

9. Machine à piston rotatif selon l'une des revendications précédentes, **caractérisée en ce qu'**au moins une des pièces suivantes, à savoir la plaque médiane (10), les plaques latérales (22, 23), le coulisseau (17), le piston rotatif (12), la manivelle (13) ainsi que l'arbre (14), ou toutes lesdites pièces sont fabriquées à partir de céramique, de préférence à partir d'oxyde d'aluminium, de carbure de silicium ou de nitrure de silicium.
